# FASCICULE DE BREVET EUROPEEN

(11) **EP 4 179 147 B1**
(45) Date de publication et mention de la délivrance du brevet: **28.08.2024**
(21) Numéro de dépôt: 21735569.2
(22) Date de dépôt: 08.07.2021
(51) Int. Cl.: E01B 29/17

(54) **PROCÉDÉS INITIAL ET FINAL DE POSE DE LONGS RAILS**
ANFANGS- UND ENDVERFAHREN ZUM VERLEGEN VON LANGEN SCHIENEN
INITIAL AND FINAL METHODS FOR LAYING LONG RAILS

(30) Priorité: 08.07.2020 FR 2007221
(43) Date de publication de la demande: 17.05.2023
(73) Titulaire: Matisa Matériel Industriel S.A., 1023 Crissier (CH)
(72) Inventeur: PILLER, Marco, 1513 Hermenches (CH); PILET, Jacques, 1302 Vufflens la Ville (CH); SAVOYAT, Marc-Antoine, 1020 Renens (CH); STUPAR, Milan, 1008 Prilly (CH); MUNDT, Alain, 1023 Crissier (CH)
(74) Mandataire: Alatis
(86) Numéro de dépôt international: PCT/EP2021/069066
(87) Numéro de publication internationale: WO 2022/008686

(56) Documents cités:
- WO-A1-2014/080118
- WO-A1-2017/017600
- WO-A2-2007/118977

## Description

### DOMAINE TECHNIQUE DE L'INVENTION

L'invention concerne, de façon générale, le domaine technique des trains de travaux tels que les trains de construction et de renouvellement consistant à poser des équipements nécessaires à la construction des voies ferrées ou, dans le cas du renouvellement, à remplacer tout ou partie des matériaux constitutifs des voies, à savoir les rails et la structure fixe telle que les traverses, ainsi que le ballast qui assure la tenue de la voie sur sa plate-forme, lorsque ces matériaux sont dégradés.

L'invention se rapporte plus spécifiquement à un procédé initial de pose de longs rails nouveaux d'une voie ferrée par un train de travaux, un procédé final de pose, et un procédé de renouvellement de rails anciens, déjà posés, d'une voie ferrée par des longs rails nouveaux initié et/ou finalisé par ces procédés initial et/ou final de pose de longs rails nouveaux.

### ÉTAT DE LA TECHNIQUE ANTERIEURE

Les constructeurs ou gestionnaires de réseaux de transport par chemin de fer ont régulièrement besoin de construire de nouvelles voies ferrées ou de refaire des voies ferrées existantes, c'est-à-dire de remplacer certains des éléments qui les composent tels que les rails et les traverses supportant les rails, ainsi que les moyens de fixation et autres accessoires. Une grande part de ce besoin de renouvellement est due à l'usure des voies, mais il peut aussi s'agir de remplacer des modèles anciens par des modèles plus récents pour permettre de meilleures performances.

Dans le cas le plus complet du renouvellement, de telles opérations sont réalisées en utilisant un convoi ferroviaire tel qu'un train de renouvellement, comprenant de multiples machines spécialisées pour réaliser les différentes opérations de renouvellement. Une opération typique de renouvellement complet de la voie ferrée met en oeuvre des convois ferroviaires spécialisés comportant des machines aptes à opérer en séquence les opérations suivantes : le dégarnissage, le criblage du ballast et l'évacuation des produits de dégarnissage, par bandes transporteuses sur des wagons destinés à la décharge ou par jet direct au remblai, le renouvellement de la voie à renouveler (rails et traverses), le ballastage et le relevage de la voie, le nivellement et le dressage, le soudage des rails, la libération des contraintes, un nouveau nivellement-dressage, le réglage des banquettes et le nettoyage des accotements.

La recherche constante de sécurité et de vitesse de circulation accrue des véhicules ferroviaires a amené à concevoir des rails appelés « longs rails soudés » (« LRS ») ou « barres longues ». Dans le cas particulier du renouvellement de rails, l'opération de renouvellement consiste à remplacer des rails anciens par des longs rails nouveaux sans intervenir sur les autres éléments de la voie (plate-forme, ballast, traverses). Elle implique typiquement la mise en oeuvre des étapes suivantes :
- approvisionnement de rails nouveaux de types « LRS » sous forme de « barres longues » (par exemple 324 mètres), préalablement réalisées dans des ateliers de soudage éloignés du chantier à partir de rails élémentaires (par exemple trois rails élémentaires de 108 mètres chacun), provenant des usines de fabrication de rails,
- enlèvement des attaches et tronçonnage des rails anciens,
- enlèvement des rails anciens,
- mise en place et alignement bout à bout des rails nouveaux, soudage aluminothermique des rails nouveaux entre eux mis bout à bout, fixation des rails neufs sur les traverses,
- raccordement des rails neufs à la ligne existante par soudures aluminothermiques, libération des contraintes (desserrage des attaches des rails neufs, frappe, resserrage des attaches), neutralisation du rail si nécessaire avec un tire-rail, chauffage à gaz ou autre méthode en fonction de la température au moment de la substitution,
- chargement et évacuation des rails anciens, et nettoyage du chantier.

Sur une voie équipée en barres « normales », la dilatation est absorbée au niveau de joints de rails, un jeu réglé précisément entre deux barres consécutives autorisant un léger allongement des rails. Une telle voie est donc relativement peu sensible aux variations de température. Ce n'est pas le cas avec une voie équipée en barres longues ou « LRS » car il n'y a dans ce cas pas de joints entre les rails permettant d'absorber la dilatation. Le serrage du rail sur les traverses et l'ancrage des traverses dans le ballast s'opposent au libre mouvement des rails sous l'effet des variations de température. La dilatation du rail étant contrariée, elle est compensée par une augmentation des tensions internes du rail. Lorsque la résistance du ballast n'est plus suffisante pour s'opposer aux contraintes internes du rail, le rail finit alors par s'allonger : comme il ne peut s'allonger sur la longueur, il le fait dans le sens latéral, créant alors une déformation de la géométrie du châssis de la voie. De telles déformations de la voie sont évidemment extrêmement dangereuses.

Pour diminuer considérablement les risques de rupture desdits rails par temps froid ou de déformation par grandes chaleurs, il est connu de procéder à une opération dite de "neutralisation" des nouveaux rails. Cette neutralisation permet de fixer les rails à un état de dilatation donné, soit à une température moyenne déterminée (par exemple 25°C) lorsque la neutralisation a lieu par chauffage des rails, ou avec un étirement des rails correspondant à leur dilatation à cette température moyenne lorsque l'opération de neutralisation se fait par étirement des rails.

Toutes ces opérations exécutées pas à pas, par portion de rails, rail après rail ou longue barre après longue barre, exigent beaucoup de temps ainsi qu'une interruption de circulation. Les mêmes opérations sont nécessaires lors de la pose d'une nouvelle voie, à l'exception bien entendu du démontage des vieilles attaches et de l'évacuation des anciens rails.

On connaît depuis de longues dates des solutions capables de mettre en oeuvre des opérations de renouvellement de rail avec une étape de neutralisation des rails, mais à des vitesses relativement faibles, voire qui ne sont pas adaptées au renouvellement de rails pour la pose de longs rails soudés. D'autres solutions existantes exigent l'utilisation de plusieurs convois ferroviaires différents pour mettre en oeuvre chacun une partie seulement des opérations de renouvellement, ce qui s'avère coûteux. Par ailleurs, de tels chantiers de renouvellement sont très longs et requièrent une main d'oeuvre plus nombreuse. Enfin, lorsque de telles solutions proposent une neutralisation du rail, cette neutralisation s'avère inexistante aux extrémités des rails nouveaux raccordés à l'ancienne voie ferrée ou effectuée de manière artisanale par des moyens distincts.

Des exemples d'opérations de renouvellement de rails sont décrits dans les documents WO 2017/017600 A1, WO 2007/118977 A2 et WO 2014/080118 A1.

### EXPOSE DE L'INVENTION

L'invention vise à remédier à tout ou partie des inconvénients de l'état de la technique en proposant notamment une solution permettant de mettre en oeuvre un procédé de renouvellement de rails anciens par des longs rails nouveaux, offrant une immobilisation de la voie ferrée la plus courte possible pour réduire la durée du chantier, tout en garantissant une bonne sécurité de la voie ferrée posée, en particulier aux extrémités des rails anciens encadrant une portion de la voie à renouveler, correspondant aux extrémités des rails nouveaux raccordés à l'ancienne voie ferrée.

Pour ce faire est proposé, selon un premier aspect de l'invention, un procédé initial de pose de longs rails nouveaux d'une voie ferrée par un train de travaux circulant suivant un sens de circulation, le procédé initial étant destiné à être mis en oeuvre durant un procédé de renouvellement de rails anciens de la voie ferrée du type comprenant une phase durant laquelle les longs rails nouveaux sont posés puis fixés sur une structure fixe de la voie ferrée lorsque le train de travaux circule dans le sens de circulation le procédé initial de pose comprenant :
- une étape de pose d'une partie au moins d'un premier des longs rails nouveaux sur la structure fixe à au moins une extrémité d'un rail ancien de jonction ;
- une étape de raccordement temporaire bout à bout de l'extrémité du rail ancien de jonction avec au moins une extrémité du premier long rail nouveau par au moins un dispositif de raccordement temporaire ;
- une étape de raccordement permanent, par exemple par soudage, par exemple aluminothermique, des deux extrémités raccordées du rail ancien de jonction et du premier long rail nouveau ;
- -préalablement à l'étape de pose, une étape de chauffage ou de refroidissement de neutralisation à la température de référence, d'au moins une portion d'extrémité du premier long rail nouveau, la portion d'extrémité comportant l'extrémité du premier long rail nouveau à laquelle doit être raccordée l'extrémité du rail ancien de jonction.

On entend par « longs rails », des rails aussi appelés « longs rails soudés » (« LRS ») ou « barres longues ». Ces longs rails soudés sont formés à partir de un ou d'une pluralité de rails élémentaires de longueur normale, ou « barres normales », soudés entre eux, généralement dans des ateliers de soudage éloignés du chantier, et formant ainsi une seule unité continue. La distinction entre longs rails soudés et les rails en barres normales est alors très nette en termes de longueur, les longs rails soudés pouvant s'étendre sur plusieurs centaines de mètres, voire des kilomètres. La voie ferrée concerne ici aussi bien les voies posées sur un ballast, ou les voies sans ballast posées sur d'autres supports (voies sur béton, voies sur dalle, etc.). La structure fixe de la voie ferrée peut varier en fonction et comporter par exemple, selon le type de voie ferrée, des traverses, des dalles, une plateforme bétonnée, etc.

Grâce à une telle combinaison de caractéristiques, un tel procédé permet un raccordement entre l'ancienne voie ferrée et la nouvelle voie ferrée avec un niveau de sécurité garantie par la neutralisation des rails avant leur fixation équivalent au reste de la voie, en particulier ici au niveau de la portion d'extrémité du premier long rail nouveau. Bien entendu le procédé initial de pose peut être mis en oeuvre sur une file de rails de la voie ferrée ou bien concomitamment sur les deux files de rails parallèles de la voie ferrée.

Selon un mode de réalisation, le procédé initial de pose comprend une étape de neutralisation, de préférence par chauffage ou refroidissement, d'une portion d'extrémité du rail ancien de jonction comportant l'extrémité du rail ancien de jonction à laquelle doit être raccordée la portion d'extrémité du premier long rail nouveau.

Selon un mode de réalisation, l'étape de chauffage ou de refroidissement de neutralisation à la température de référence de la portion d'extrémité du premier long rail nouveau est précédée de l'étape de neutralisation, de préférence par chauffage ou refroidissement, de la portion d'extrémité du rail ancien de jonction comportant l'extrémité du rail ancien de jonction à laquelle doit être raccordée la portion d'extrémité du premier long rail nouveau.

Selon un mode de réalisation, l'étape de chauffage ou de refroidissement de neutralisation de la portion d'extrémité du rail ancien de jonction est effectuée par des moyens de transfert ou d'isolation thermique, lesquels comprennent de préférence une source de rayonnement infrarouge pour chauffer ladite portion d'extrémité du rail ancien de jonction à la température de référence.

Selon un mode de réalisation, préalablement à l'étape de raccordement bout à bout de l'extrémité du rail ancien de jonction avec l'extrémité du premier long rail nouveau par le dispositif de raccordement temporaire, une étape de coupe du rail ancien de jonction est effectuée pour former l'extrémité du rail ancien de jonction à raccorder.

Selon un mode de réalisation, le dispositif de raccordement temporaire comprend au moins une éclisse ou un tire-rail. Les dispositifs de raccordement temporaire tels que l'éclisse ou le tire-rail ont pour fonction de maintenir aboutées les extrémités des rails, quelles que soient les variations de températures extérieures pour garantir ainsi la parfaite jointure des extrémités. Une autre fonction est de maintenir la longueur de référence de l'ancien et du nouveau rail jusqu'à l'étape de soudage des extrémités. Ce dispositif de raccordement temporaire est retiré une fois que les extrémités des rails sont soudées, et que la soudure s'est refroidie après un temps de refroidissement prédéterminé, généralement vingt minutes. Le raccordement permanent, ultérieur au raccordement temporaire, permet de garantir une circulation à une vitesse normale d'un véhicule ferroviaire, tandis que le raccordement temporaire ne permet au mieux qu'une circulation à vitesse réduite.

Selon un mode de réalisation, préalablement ou ultérieurement à l'étape de raccordement temporaire bout à bout de l'extrémité du rail ancien de jonction avec l'extrémité du premier long rail nouveau par le dispositif de raccordement temporaire, lesdites extrémités subissent une étape de préparation en vue de l'étape de raccordement permanent, par exemple une étape d'usinage par abrasion.

Selon un autre aspect de l'invention, celle-ci a trait à un procédé final de pose de longs rails nouveaux d'une voie ferrée par un train de travaux circulant suivant un sens de circulation, le procédé final étant destiné à être mis en oeuvre durant un procédé de renouvellement de rails anciens de la voie ferrée du type comprenant une phase durant laquelle les longs rails nouveaux sont posés puis fixés sur une structure fixe de la voie ferrée lorsque le train de travaux circule dans le sens de circulation, le procédé final de pose comprenant :
- une étape de pose d'une partie au moins d'un dernier des longs rails nouveaux sur la structure fixe à au moins une extrémité d'un rail ancien de jonction ;
- une étape de raccordement temporaire bout à bout d'une extrémité du dernier long rail nouveau avec au moins l' extrémité du rail ancien de jonction par au moins un dispositif de raccordement temporaire ;
- une étape de raccordement permanent, par exemple par soudage, par exemple aluminothermique, des deux extrémités raccordées du rail ancien de jonction et du dernier long rail nouveau ;
- -préalablement à l'étape de pose, une étape de chauffage ou de refroidissement de neutralisation à la température de référence, d'au moins une portion d'extrémité du dernier long rail nouveau, la portion d'extrémité comportant l'extrémité du dernier long rail nouveau à laquelle doit être raccordée l'extrémité du rail ancien de jonction.

Selon un mode de réalisation, le procédé final de pose comprend une étape de neutralisation, de préférence par chauffage ou refroidissement, d'une portion d'extrémité du rail ancien de jonction comportant l'extrémité du rail ancien de jonction à laquelle doit être raccordée la portion d'extrémité du premier long rail nouveau.

Selon un mode de réalisation, l'étape de chauffage ou de refroidissement de neutralisation à la température de référence de la portion d'extrémité du dernier long rail nouveau est suivie de l'étape de neutralisation, de préférence par chauffage ou refroidissement, de la portion d'extrémité du rail ancien de jonction comportant l'extrémité du rail ancien de jonction à laquelle doit être raccordée la portion d'extrémité du dernier long rail nouveau.

Les étapes mises en oeuvre et les moyens utilisés pour ce procédé final sont mutatis mutandis similaires au procédé initial. Ainsi, et de la même façon que pour la portion d'extrémité du premier long rail nouveau, un tel procédé permet un raccordement entre l'ancienne voie ferrée et la nouvelle voie ferrée, avec un niveau de sécurité garantie par la neutralisation des rails avant leur fixation comparable au reste de la voie, en particulier ici au niveau de la portion d'extrémité du dernier long rail nouveau.

Selon un autre aspect, l'invention concerne également un procédé de renouvellement de rails anciens d'une voie ferrée du type comprenant une phase durant laquelle les longs rails nouveaux sont posés puis fixés sur une structure fixe de la voie ferrée par un train de travaux circulant dans un sens de circulation, le procédé de renouvellement étant caractérisé en ce que la phase est initié par le procédé initial de pose de longs rails nouveaux tel que décrit ci-avant et/ou est finalisé par le procédé final de pose de longs rails nouveaux tel que décrit ci-avant.

Selon un mode de réalisation, le procédé de renouvellement comprend une première phase durant laquelle des longs rails nouveaux sont déchargés le long de la voie ferrée depuis une rame de transport d'un train de travaux circulant dans un premier sens de circulation, et comprend une deuxième phase dans laquelle le train de travaux circule dans un deuxième sens de circulation opposé au premier sens de circulation, les longs rails nouveaux étant posés puis fixés sur la structure fixe telle que les traverses de la voie ferrée durant la deuxième phase.

Un tel procédé de renouvellement peut être mis en oeuvre par un seul et même train de travaux. Par ailleurs, les opérations effectuées peuvent être séquencées d'une manière optimisée. Il n'est plus nécessaire de procéder à toutes les opérations en même temps, ou séquencées successivement suivant un unique sens de circulation, ce qui aurait pour effet de réduire la vitesse de circulation sur le chantier en fonction de l'opération la plus contraignante. En effet, lorsque le train de travaux met en oeuvre toutes les opérations en série, il suffit d'une opération nécessitant l'immobilisation du train de travaux pour limiter la progression du chantier sur les autres opérations. En procédant d'une telle manière séquencée en deux phases, et en répartissant les opérations de renouvellement à la fois dans un sens de circulation, puis dans l'autre sens de circulation, il est constaté une réduction du temps des travaux pour une longueur de rails renouvelés équivalente. Enfin, il est possible d'effectuer toutes ces opérations durant une même interruption temporaire de circulation tout en minimisant la durée de cette interruption.

Selon un mode de réalisation, le train de travaux comprend des véhicules montés sur des trains de roues, par exemple des bogies, l'étape de neutralisation par chauffage ou refroidissement de neutralisation étant réalisée dans une zone du train de travaux située en amont du premier des trains de roues du train de travaux portant sur les longs rails nouveaux, par rapport au deuxième sens de circulation.

Selon un mode de réalisation, l'étape de chauffage ou de refroidissement de neutralisation est suivie d'une étape de maintien et/ou de correction de la température de référence de la portion de rail neutralisée, par transfert ou isolation thermique, l'étape de maintien et/ou de correction de la température de référence étant de préférence réalisée dans une zone du train de travaux située au moins en aval du premier des trains de roues portant sur les longs rails nouveaux, par rapport au deuxième sens de circulation. De préférence, les moyens de transfert ou d'isolation thermique comprennent une source de rayonnement infrarouge. Durant une étape de maintien et/ou de correction de l'état de référence, les moyens de maintien peuvent assurer une correction de la neutralisation, en complément de ladite étape de neutralisation, de sorte par exemple à tendre vers un état de référence qui n'aurait pas été atteint durant l'étape précédente de neutralisation.

Une fois les longs rails nouveaux posés sur la structure fixe, une certaine distance sépare la zone de pose de ces rails d'une zone de fixation desdits rails à la structure fixe. Une telle étape de maintien et/ou de correction de l'état de référence, par exemple la température de référence, en aval par référence au deuxième sens de circulation et à distance de l'étape de neutralisation permet de garantir une fixation des longs rails nouveaux neutralisés, notamment avec une température maintenue à la température de référence. Cela permet de diminuer encore les risques de rupture desdits rails ou de déformation de la voie en fonction des écarts de chaleurs auxquels ils sont soumis.

Le procédé initial est une phase initiale ou d'engagement des étapes de pose des longs rails nouveaux et de démontage des rails anciens par le train de travaux pour débuter le renouvellement en partant de cette configuration initiale d'une portion de voie ferrée.

De préférence, la neutralisation durant le procédé initial de pose de la portion d'extrémité du rail ancien de jonction est effectuée par tout ou partie des moyens de maintien et/ou de correction de la température de référence.

Le procédé final est une phase finale ou de dégagement des étapes de pose des longs rails nouveaux et de démontage des rails anciens par le train de travaux pour finaliser le renouvellement d'une portion de voie ferrée.

De préférence, la neutralisation durant le procédé final de pose de la portion d'extrémité du rail ancien de jonction est effectuée par tout ou partie des moyens de maintien et/ou de correction de l'état de référence.

### BRÈVE DESCRIPTION DES FIGURES

D'autres caractéristiques et avantages de l'invention ressortiront à la lecture de la description qui suit, en référence aux figures annexées, qui illustrent :
[Fig. 1] : un schéma d'un convoi ferroviaire comprenant un train de travaux selon un mode de réalisation de l'invention ;
[Fig. 2A] : un schéma d'un détail de la figure 1 ;
[Fig. 2B] : un schéma d'un détail de la figure 1 ;
[Fig. 2C] : un schéma d'un détail de la figure 1 ;
[Fig. 2D] : un schéma d'un détail de la figure 1 ;
[Fig. 3A] : un schéma du convoi ferroviaire tel qu'illustré sur la figure 1, durant une première phase d'un procédé de renouvellement selon ce mode de réalisation ;
[Fig. 3B] : un schéma du convoi ferroviaire tel qu'illustré sur la figure 1, durant une deuxième phase d'un procédé de renouvellement selon ce mode de réalisation ;
[Fig. 4] : un schéma d'un détail de la figure 3B ;
[Fig. 5A] : un schéma d'une étape d'une phase initiale de la deuxième phase du procédé de renouvellement selon ce mode de réalisation ;
[Fig. 5B] : un schéma d'une étape de la phase initiale de la deuxième phase du procédé de renouvellement, postérieure à celle de la figure 5A ;
[Fig. 5C] : un schéma d'une étape de la phase initiale de la deuxième phase du procédé de renouvellement, postérieure à celle de la figure 5B ;
[Fig. 5D] : un schéma d'une étape de la phase initiale de la deuxième phase du procédé de renouvellement, postérieure à celle de la figure 5C ;
[Fig. 5E] : un schéma d'une étape de la phase initiale de la deuxième phase du procédé de renouvellement, postérieure à celle de la figure 5D ;
[Fig. 5F] : un schéma d'une étape de la phase initiale de la deuxième phase du procédé de renouvellement, postérieure à celle de la figure 5E ;
[Fig. 6A] : un schéma d'une étape d'une phase finale de la deuxième phase du procédé de renouvellement selon ce mode de réalisation ;
[Fig. 6B] : un schéma d'une étape de la phase finale de la deuxième phase du procédé de renouvellement, postérieure à celle de la figure 6A ;
[Fig. 6C] : un schéma d'une étape de la phase finale de la deuxième phase du procédé de renouvellement, postérieure à celle de la figure 6B ;
[Fig. 6D] : un schéma d'une étape de la phase finale de la deuxième phase du procédé de renouvellement, postérieure à celle de la figure 6C ;
[Fig. 6E] : un schéma d'une étape de la phase finale de la deuxième phase du procédé de renouvellement, postérieure à celle de la figure 6D ;
[Fig. 6F] : un schéma d'une étape de la phase finale de la deuxième phase du procédé de renouvellement, postérieure à celle de la figure 6E ;
[Fig. 7] : un diagramme illustrant le fonctionnement du train de travaux suivant son évolution le long de la voie ferrée.

Pour plus de clarté, les éléments identiques ou similaires sont repérés par des signes de référence identiques sur l'ensemble des figures.

### DESCRIPTION DÉTAILLÉE D'UN MODE DE RÉALISATION

Les figures 1, 2A, 2B, 2C et 2D illustrent des schémas d'un convoi ferroviaire **10** comprenant un train de travaux **100** selon un mode de réalisation de l'invention. Le train de travaux **100** comporte une motrice **110** en tête du train suivie, directement ici, par une rame de transport **120** attelée à la motrice **110.** La rame de transport **120** est configurée pour assurer le transport de longs rails nouveaux **22** à acheminer sur une zone de travaux **Z0** et de préférence également pour stocker des rails anciens **21** à évacuer de cette même zone de travaux **Z0,** au fur et à mesure que les longs rails nouveaux **22** sont posés. Le train de travaux **100** comprend une rame de travaux **130** attelée à l'arrière de la rame de transport **120.** La rame de travaux **130** est illustrée dans une variante munie de trois véhicules de travaux **131, 132, 133** attelés successivement, en particulier un premier véhicule de travaux **131,** un deuxième véhicule de travaux **132** et un troisième véhicule de travaux **133.** Elle est à composition variable, c'est-à-dire que sa composition en voitures peut varier ponctuellement, lors d'un passage en atelier par exemple, mais qui une fois déterminé, généralement pour un chantier spécifique, ne change plus que lors d'un passage en atelier.

On notera que les rails « anciens » s'entendent comme des rails déjà posés, préexistant sur une voie à renouveler, les rails nouveaux s'entendant comme des rails venant en remplacement de ces rails déjà posés. Ces vocables ne présagent pas de l'usure ou l'ancienneté du rail en tant que tel.

Le convoi ferroviaire **10** comprend une machine de soudage **140** qui est ici une machine ferroviaire pouvant être attelée de façon amovible en queue du train de travaux **100,** en particulier ici en queue de la rame de travaux **130,** par rapport à un premier sens de circulation **F1.** Un tel attelage permet de déplacer un convoi ferroviaire jusqu'à la zone de travaux **Z0.** La machine de soudage **140** est prévue pour être dételée du train de travaux **100** une fois arrivée à proximité de la zone de travaux **Z0,** comme illustré sur la figure 1, de sorte à pouvoir circuler de façon indépendante du train de travaux **100,** de préférence à distance du train de travaux **100.** Son utilité sera mieux comprise à la lecture du procédé de renouvellement décrit ci-après.

Les figures 3A et 3B illustrent des schémas de ce convoi ferroviaire **10,** respectivement dans une première et une deuxième phases **A, B** du renouvellement de la voie ferrée **20 :** il s'agit du renouvellement des anciens rails **21** de la voie ferrée **20** par des longs rails nouveaux **22.** Le procédé de renouvellement de rails anciens **21** de la voie ferrée **20** par des longs rails nouveaux **22** se décompose globalement en :
- une première phase **A,** durant laquelle des longs rails nouveaux **22** sont déchargés le long de la voie ferrée **20** depuis la rame de transport **120** du train de travaux **100** circulant dans un premier sens de circulation **F1,** et
- une deuxième phase **B** durant laquelle le train de travaux circule sur un chemin inverse, à savoir dans un deuxième sens de circulation **F2** opposé au premier sens de circulation **F1,** et durant laquelle les longs rails nouveaux **22** sont posés puis fixés sur une structure fixe **23** de la voie ferrée **20,** ici des traverses **23.**

En d'autres termes, le train de travaux **100** évolue sur la voie ferrée **20** en deux phases, aller **A** et retour **B**, durant lesquelles il met en oeuvre des étapes différentes, la combinaison de ces deux phases **A** et **B** permettant d'assurer le renouvellement de la voie ferrée **20.**

Durant la première phase **A,** les longs rails nouveaux **22** sont déchargés successivement le long de la voie ferrée **20** depuis la rame de transport **120** du train de travaux **100,** ceci au fur et à mesure que le train de travaux avance suivant le premier sens de circulation **F1,** tractée par la motrice **110.** La motrice **110** peut à choix fournir une aide à la traction ou non au train de travaux **100** qui est équipé de son propre système d'avance, en particulier par des trains de roues moteurs répartis. Ainsi, l'acheminement sur le chantier peut être effectué suivant deux variantes : avec une machine automotrice propre au train de travaux, ou en étant remorqué par une locomotive. Sur le chantier, la machine automotrice peut également être aidée par une traction assurée par la locomotive.

Selon la configuration souhaitée, ces longs rails nouveaux **22** peuvent être déchargés à l'extérieur de la voie ferrée **20** le long des rails anciens **21** à renouveler, ou au centre de la voie ferrée **20.** Une fois la première phase **A** terminée, il en résulte un alignement de longs rails nouveaux à poser, disposés successivement le long de la voie ferrée **20** et aux abords de celle-ci. Une étape de mise en place au sol de supports, tels que des supports à galets, est mise en oeuvre préalablement au déchargement des longs rails nouveaux, de préférence par l'un des véhicules de la rame de travaux **130,** de sorte que les longs rails nouveaux viennent reposer, au sol sur ces supports à galets et pas directement sur le sol ou le ballast. Le poste **107'** configuré pour assurer la pose ou mise en place des supports à galets est situé en amont de celui du déchargement des longs rails nouveaux **22,** par référence à ce premier sens de circulation **F1.** Dans cet exemple, le poste de travail **107'** assurant la mise en place des supports à galets est mise en oeuvre par le premier véhicule **131** de la rame de travaux, devant le deuxième véhicule **132** au niveau duquel est assuré le déchargement, par référence à ce premier sens de circulation **F1.**

En parallèle de cette opération de déchargement des longs rails nouveaux **22** le long de la voie ferrée **20,** toujours durant la première phase **A,** chacune des extrémités des longs rails nouveaux **22** déchargés subit une étape de préparation en vue d'une étape de raccordement permanent, par exemple de soudage. Une telle étape de préparation comprend par exemple une étape d'usinage par abrasion. Cette étape de préparation à la soudure est mise en oeuvre par un poste de préparation à la soudure **116** porté par la machine de soudage **140.** Cette machine de soudage **140** est dans cet exemple une machine ferroviaire. Dans des configurations particulières, la machine de soudage pourrait aussi être un camion rail-route de soudage ou une pelleteuse rail-route de soudage. La machine de soudage **140** circule indépendamment du train de travaux **100** et dans le premier sens de circulation **F1,** derrière lui. Durant la première phase **A,** la machine de soudage **140** circule donc globalement dans le même sens **F1** que le train de travaux **100,** à une distance **d** derrière lui, cette distance étant variable durant la première phase **A.** De cette manière, tandis que le train de travaux **100** circule à une vitesse quasi continue et homogène pour décharger les longs rails nouveaux **22,** à quelques pauses près de sorte à guider les longs rails nouveaux **22** vers une zone de pose du train, ces pauses marquant des paliers **A3** dans la progression du chantier (voir la figure 7), la machine de soudage **140** évolue à une allure différente et de manière séquencée, alternant des phases statiques, lors de la préparation à la soudure des extrémités des longs rails nouveaux **22,** et des phases dynamiques où elle progresse le long de la voie ferrée **20** pour se rendre à une extrémité suivante, et ainsi de suite.

Durant la deuxième phase **B**, le train de travaux évolue suivant un deuxième sens de circulation **F2** opposé au premier sens de circulation **F1,** effectuant ainsi le chemin inverse. Le convoi ferroviaire **10** avec successivement, de l'avant vers l'arrière par rapport au premier sens de circulation **F1,** la locomotive **110** (qui est optionnelle si elle n'est pas utilisée comme aide à la traction durant le chantier) puis la rame de transport **120** et la rame de travaux **130** circulent alors dans un ordre inversé : la rame de travaux **130** se retrouve en tête du train de travaux **100,** en référence à ce second sens de circulation **F2.** La machine de soudage **140** qui circulait indépendamment et à distance derrière le train de travaux durant la première phase **A,** circule durant la deuxième phase **B** toujours indépendamment et à distance du train de travaux **100,** mais cette fois devant lui, par référence à ce second sens de circulation **F2.**

Plusieurs opérations sont mises en oeuvre sensiblement conjointement durant cette deuxième phase **B.**

D'une part, les rails anciens **21** de la portion de voie ferrée à renouveler sont démontés par le train de travaux **100,** puis de préférence chargés sur la rame de transport **120** du train de travaux **100.** Les rails anciens **21** sont coupés à intervalles réguliers au fur et à mesure de leur chargement sur la rame de transport **120** du train de travaux **100** afin d'être stockés en pluralité de tronçons distincts de rails anciens **21.** De cette manière, la rame de transport **120** peut être utilisée à la fois pour stocker les longs rails nouveaux **22** et les rails anciens **21.** Une autre alternative possible est que les rails anciens **21** sont déplacés le long de la voie ferrée **20** depuis la voie ferrée **20** elle-même, en particulier depuis leur emplacement sur les traverses **23.** La rame de transport **120** est munie d'un équipement de manutention **121** tel qu'un portique de manutention permettant d'assurer un certain nombre d'opérations telles que la coupe des rails anciens **21,** ou la préhension des rails **21, 22,** etc. Alternativement ou en complément, ces opérations peuvent aussi être effectuées en tout ou partie manuellement. De préférence le chemin de chargement des rails anciens **21** suit le chemin inverse de celui du déchargement des rails nouveaux **22.** De cette manière on limite la multiplication des équipements, en particulier sur le deuxième véhicule **132** de la rame de travaux **130.**

La machine de soudage **140,** qui circule donc durant cette deuxième phase B devant le train de travaux **100** et dans le même sens de circulation **F2** que ce dernier, comprend des moyens de soudage **115** et effectue quant à lui des opérations de soudage, de préférence de soudage électrique, des longs rails nouveaux **22** bout à bout. La machine de soudage **140** opère à une distance suffisante du train de travaux **100** de sorte à permettre le refroidissement de la soudure électrique avant la pose du long rail nouveau **22.** Un temps de refroidissement de l'ordre par exemple de 20 minutes peut être ainsi garanti.

La pose des longs rails nouveaux **22** sur les traverses **23** de la voie ferrée **20** est assurée par le train de travaux **100** au niveau d'une zone de pose **Z1** située en aval de la machine de soudage **140.** Cette opération de pose consiste notamment, mais pas exclusivement, à déplacer les longs rails nouveaux **22** disposés le long de la voie ferrée **20,** pour venir les installer sur les traverses **23,** à l'endroit même où les rails anciens **21** sont préalablement démontés, ce démontage ayant lieu dans une zone de démontage **Z6** en amont par rapport à la zone de pose **Z1.** Le démontage des rails anciens **21** ainsi que la pose des longs rails nouveaux **22** sont menés en parallèle et progressent donc de manière synchronisée. Un même véhicule **132** de la rame de travaux **130** met en oeuvre principalement les étapes de démontage et de pose de sorte que les zones de pose **Z1** et de démontage **Z6** sont situées au droit du même véhicule **132** de la rame de travaux **130,** ces étapes étant mise en oeuvre par le même deuxième véhicule **132.** De cette manière, la discontinuité de la voie ferrée **20** engendrée par le démontage rails anciens **21** et la pose des longs rails nouveaux **22** est enjambée par un même véhicule **132** porté par un train de roues tel qu'un bogie **101** amont par rapport au deuxième sens de circulation **F2,** évoluant sur des rails anciens **21** et un train de roues tel qu'un bogie **101** aval évoluant sur des longs rails nouveaux **22** positionnés sur les traverses **23.** Ce bogie **101** aval du véhicule **132** mettant en oeuvre ces deux étapes constitue le premier des bogies **101** du train de travaux **100** portant sur les longs rails nouveaux **22,** par rapport au deuxième sens de circulation **F2.**

Une étape de neutralisation par portions **24** des longs rails nouveaux **22** par chauffage ou refroidissement à une température de référence est mise en oeuvre pour permettre une fixation des rails à un état de référence de dilatation donné. Durant cette étape de neutralisation, située dans une zone **Z2** (voir la figure 4), chacune des portions **24** des longs rails nouveaux **22** est chauffée ou refroidie à la température de référence par des moyens de neutralisation principaux **111** situés dans la même zone **Z2** avant d'être posée sur les traverses **23** de la voie ferrée **20.** Les moyens de neutralisation principaux **111** comprennent de préférence un chauffage tel qu'un chauffage par induction. De préférence, les moyens de neutralisation principaux **111** comprennent des moyens de refroidissement, par exemple des équipements de projection d'un flux de liquide tel que de l'eau ou d'un flux gazeux, idéalement de l'air, éventuellement comprimé, de la neige carbonique, etc.

Cette zone **Z2** de neutralisation est située en amont du premier des trains de roues, en particulier ici des bogies, **101** du train de travaux **100** portant sur les longs rails nouveaux **22,** par rapport au deuxième sens de circulation **F2.**

Pour éviter un écart de température trop important entre la température de référence et la température des rails au moment de leur fixation aux traverses **23,** l'étape de chauffage ou de refroidissement de neutralisation est suivie d'une étape de maintien et/ou de correction de la température de référence de la portion de rail **24** neutralisée, par transfert ou isolation thermique. De préférence, les moyens de transfert ou d'isolation thermique comprennent une source de rayonnement infrarouge.

Cette étape de maintien et/ou de correction de la température de référence est réalisée dans une zone **Z3** du train de travaux **100** située au moins en aval de la zone **Z2** de neutralisation et en aval du premier des bogies **101** portant sur les longs rails nouveaux **22,** par rapport au deuxième sens de circulation **F2.** Cette zone **Z3** se poursuit en aval du second bogie portant sur les rails nouveaux dans une variante illustrée sur la figure 4. Les longs rails nouveaux **22** sont ensuite fixés aux traverses **23** par des attaches dans une zone **Z4** du train de travaux **100** située directement en aval de la zone **Z3** du train de travaux dans laquelle l'étape de maintien et/ou de correction de la température de référence est réalisée. Cette étape de maintien et/ou de correction de l'état de référence, à savoir la température de référence, est mise en oeuvre par au moins des moyens de maintien et/ou de correction **113** de la température de référence situés au niveau de cette même zone **Z3.**

Bien entendu, une étape complémentaire de maintien et/ou de correction de la température de référence de la portion de rail **24** neutralisée par transfert ou isolation thermique peut être mise en oeuvre sur une autre zone **Z5** de maintien et/ou de correction de la température de référence amont, par exemple par des moyens complémentaires de maintien et/ou de correction **112** de la température de référence, en amont du premier des bogies **101** portant sur les longs rails nouveaux **22,** et en aval de la zone **Z2** de neutralisation (voir la figure 4). En effet, une distance notable sépare le moyen de neutralisation principal **111** du premier des bogies **101** portant sur les longs rails nouveaux **22,** environ 8m dans ce mode de réalisation, ce qui justifie de l'intérêt d'un tel dispositif complémentaire de maintien et/ou de correction **112** de la température de référence amont. Bien entendu, d'autres moyens complémentaires de maintien de la température de référence peuvent être utilisés, tels que des moyens complémentaires de maintien et/ou de correction **114** de la température de référence qui sont situés entre les moyens **113** et **112,** au niveau des premier et deuxième des bogies **101** portant sur les longs rails nouveaux **22** : le premier des bogies **101** portant sur les longs rails nouveaux **22** formant le bogie aval du deuxième véhicule **132** et le deuxième des bogies **101** portant sur les longs rails nouveaux **22** formant le bogie amont du premier véhicule **131** qui lui succède en référence au deuxième sens de circulation **F2.**

Idéalement, l'étape de maintien et/ou de correction de l'état de référence est mise en oeuvre sur toute la portion de rail située entre sa neutralisation et sa fixation, la fixation des attaches étant directement en aval du maintien et/ou de correction à l'état de référence. En pratique, du fait de la présence de certains équipements ou d'un poste de travail nécessaire(s) par exemple à la pose des attaches **107** avant leur fixation (vis et/ou clips) par un poste de travail **108,** on veillera à ce que la distance séparant une zone **Z4** du train de travaux dans laquelle l'étape de fixation du long rail nouveau est effectuée de la zone **Z3** du train de travaux dans laquelle l'étape de maintien et/ou de correction de l'état de référence est réalisée, soit inférieure à 7m.

Lors de cette deuxième phase **B**, des phases initiale et finale doivent être mises en oeuvre pour initier et finaliser la pose des longs rails nouveaux **22** en même temps que le démontage des rails anciens **21** par rapport à la voie ferrée préexistante à laquelle il faut assurer son raccordement.

Pour ce faire, la deuxième phase **B** comprend une phase initiale, illustrée en détail sur les figures 5A, 5B, 5C, 5D, 5E et 5F. Sur ces figures, seuls les premier et deuxième véhicules **131** et **132** de la rame de travaux **130** sont illustrés pour simplifier les vues. Dans une configuration initiale, les rails anciens **21** s'étendent continûment et sont fixés aux traverses **23** par des attaches (non illustrées), tandis que les longs rails nouveaux **22** sont posés le long de la voie ferrée (voir la figure 5A). La phase initiale correspond à l'engagement des étapes de pose des longs rails nouveaux **22** et de démontage des rails anciens **21** par le train de travaux **100** pour débuter le renouvellement en partant de cette configuration initiale. Cette phase initiale comprend notamment, mais pas exclusivement, les étapes suivantes, de préférence pour chacun des deux rails parallèles au même niveau de la voie ferrée **20** :
- une étape de démontage des attaches fixant les rails anciens au voisinage et en aval des rails à renouveler, c'est-à-dire sur une portion située en aval d'une extrémité **211'** d'un rail ancien de jonction **211** à laquelle doit être raccordée une portion d'extrémité **221'** d'un premier des longs rails nouveaux **221,** par rapport au deuxième sens de circulation **F2** (voir la figure 5B) : cette étape de démontage des attaches est mise en oeuvre par des moyens de démontage **102** situés de préférence au niveau du troisième véhicule **133** amont de la rame de travaux **130** dans ce sens de circulation **F2** lorsqu'il est employé ou peut être mis en oeuvre également en amont du véhicule **132** mettant en oeuvre l'étape de neutralisation ;
- une étape de chauffage ou de refroidissement de neutralisation de la portion d'extrémité **211'** du rail ancien de jonction **211** en aval de son extrémité **211'** à laquelle doit être raccordée la portion d'extrémité **221'** du premier long rail nouveau **221,** par rapport au deuxième sens de circulation **F2** (voir la figure 5B), la portion d'extrémité **211'** comportant l'extrémité **211'** du rail ancien de jonction **211** à laquelle doit être raccordée la portion d'extrémité **221'** du premier long rail nouveau : cette étape de chauffage ou de refroidissement est de préférence mise en oeuvre par les moyens de maintien et/ou de correction **113, 114, 112** de la température de référence, plutôt que par les moyens **111** de chauffage ou de refroidissement de neutralisation. Ces moyens de transfert ou d'isolation thermique sont portés en partie **(112)** par le deuxième véhicule **132** attelé devant le premier véhicule **131** et situés en aval de la rame de travaux **130** dans ce sens de circulation **F2** ;
- une étape de coupe du rail ancien **21,** en particulier du rail ancien de jonction **211** (voir la figure 5C) créant ainsi une discontinuité dans la voie ferrée **20** dans une position enjambée de la discontinuité de la voie ferrée **20** par le véhicule **132** effectuant le chauffage ou de refroidissement de neutralisation, le démontage des rails anciens **21** et la pose des longs rails nouveaux **22** au fur et à mesure que le train circule suivant le sens de circulation **F2** ;
- une étape de chauffage ou de refroidissement de neutralisation de la portion d'extrémité **221'** du premier long rail nouveau **221** comportant l'extrémité **221'** à laquelle doit être raccordée l'extrémité **211'** du rail ancien de jonction **211** ;
- après la pose d'une partie au moins du premier long rail nouveau **221** sur les traverses **23** à l'extrémité **211'** du rail ancien de jonction **211,** une étape de raccordement temporaire bout à bout de l'extrémité **211'** du rail ancien de jonction **211** avec l'extrémité **221'** du premier long rail nouveau **221** par un dispositif de raccordement temporaire **30** tel qu'une éclisse ou un tire-rail (voir la figure 5D), garantissant le passage des bogies **101** et permettant de maintenir une position bout à bout et idéalement neutre, malgré d'éventuelles variations de température extérieure ;
- lorsque le train de travaux **100** a dépassé le dispositif de raccordement temporaire **30,** une étape de raccordement permanent, par exemple de soudage, de préférence aluminothermique, des deux extrémités raccordées **211', 221'** suivie d'une étape de retrait du dispositif de raccordement temporaire **30.**

Dans une configuration particulière, le chauffage ou le refroidissement de la portion d'extrémité **211'** du rail ancien de jonction **211** en amont de son extrémité **211'** avant la coupe du rail peut être assurée par l'un au moins des moyens **111** de chauffage ou de refroidissement de neutralisation, et/ou par tout ou partie des moyens de maintien et/ou de correction **112, 113, 114** de la température de référence. Dans ce dernier cas, les moyens de chauffage ou de refroidissement de neutralisation **111** peuvent être activés de préférence qu'à partir de l'étape de neutralisation de la portion d'extrémité **221'** du premier des longs rails nouveaux **221** à la température de référence. L'avantage d'utiliser seulement tout ou partie des moyens de maintien et/ou de correction **112, 113, 114** de la température de référence est qu'à cet endroit, les rails anciens de jonction **211** sont posés sur les traverses **23** et l'utilisation des moyens de neutralisation **111** tel qu'un chauffage par induction pourrait endommager les attaches des rails anciens qui sont, comme les rails, également métalliques. Le chauffage de maintien et/ou de correction **112, 113, 114** est moins puissant que le chauffage par induction **111** et évite d'endommage les attaches. Cela est plus simple à mettre en oeuvre que d'utiliser un moyen de variation de la puissance des moyens de neutralisation **111** en particulier du chauffage par induction qui rendrait l'équipement plus onéreux et plus complexe. Le chauffage ou refroidissement de la portion d'extrémité **211'** du rail ancien de jonction **211** est de préférence effectuée sur une distance supérieure à la zone sur laquelle les attaches sont démontées (voir la figure 5B).

La deuxième phase **B** comprend également une phase finale correspondant au dégagement des étapes de pose des longs rails nouveaux **22** et de démontage des rails anciens **21** par le train de travaux **100** pour finaliser le renouvellement. Cette phase finale est illustrée en détail sur les figures 6A, 6B, 6C, 6D, 6E et 6F, et comprend en particulier, mais non exclusivement, les étapes suivantes, de préférence pour chacun des deux rails parallèles au même niveau de la voie ferrée **20** :
- une étape de chauffage ou de refroidissement de neutralisation à la température de référence d'une portion d'extrémité **222'** d'un dernier des longs rails nouveaux **222,** la portion d'extrémité comportant l'extrémité **222'** du dernier long rail nouveau **222** à laquelle doit être raccordée l'ancienne voie ferrée **20** (voir la figure 6B) ;
- une étape de coupe du rail ancien **21** définissant une extrémité **212'** d'un rail ancien de jonction **212** (voir la figure 6C) ;
- une étape de raccordement temporaire bout à bout de l'extrémité **222'** du dernier long rail nouveau **222** avec l'extrémité **212'** du rail ancien de jonction **212** correspondant par au moins un dispositif de raccordement temporaire **30** tel qu'une éclisse ou un tire-rail (voir la figure 6D) qui permet soit aux rails de l'allonger librement mais pas de se rétracter dans le cas de l'utilisation du chauffage soit de se rétracter librement mais pas de s'allonger dans le cas de l'utilisation d'un refroidissement, et ainsi maintenir une position neutre malgré d'éventuelles variations de température extérieure ;
- une étape de chauffage ou de refroidissement de neutralisation d'une portion d'extrémité **212'** du rail ancien de jonction **212** située en amont de son extrémité **212'** à laquelle doit être raccordée la portion d'extrémité **222'** du dernier long rail nouveau **222,** par rapport au deuxième sens de circulation **F2** (voir la figure 6D), la portion d'extrémité **212'** du rail ancien de jonction **212** comportant l'extrémité **212'** du rail ancien de jonction à laquelle doit être raccordée la portion d'extrémité du dernier long rail nouveau **222** : cette étape de chauffage ou de refroidissement est de préférence mise en oeuvre par les moyens de maintien et/ou de correction **113, 114, 112** de la température de référence, plutôt que par les moyens de chauffage ou de refroidissement de neutralisation **111,** le chauffage ou refroidissement de la portion d'extrémité **212'** du rail ancien de jonction **212** étant de préférence effectué sur une distance supérieure à la zone sur laquelle les attaches sont démontées (voir la figure 6E) ;
- lorsque le train de travaux **100** a dépassé le dispositif de raccordement temporaire **30,** une étape de raccordement permanent, par exemple de soudage, par exemple aluminothermique, des deux extrémités raccordées **212', 222'** suivie d'une étape de retrait du dispositif de raccordement temporaire **30.**

Durant toute la progression du train de travaux **130,** suivant le deuxième sens de circulation **F2** :
- un poste de travail **102** disposé sur une partie avant de la rame de travaux **130,** ici en amont du troisième véhicule **133** dans le sens de la marche **F2,** est configuré pour retirer les attaches des rails qui les fixe aux traverses **23** de sorte qu'une portion détachée **P1** de voie ferrée **20** n'est plus fixée par les attaches ;
- un poste de travail **103,** porté par le troisième véhicule **133** et disposé en aval du poste de travail **102** de retrait des attaches, est configuré pour ramasser les attaches retirées ;
- un poste de travail **104,** porté par le deuxième véhicule **132** et disposé en aval du poste de travail **103** de ramassage des attaches, est configuré pour démonter des anciennes semelles, généralement en caoutchouc, qui se placent entre la traverse et le dessous du rail, ces semelles ayant pour rôle d'amortir une partie des vibrations et de permettre le cheminement longitudinal du rail sans endommager la traverse **23** ;
- un poste de travail **105,** porté par le deuxième véhicule **132** et disposé en aval du poste de travail **104** de démontage des anciennes semelles et en amont des moyens de neutralisations **111,** est configuré pour déposer des nouvelles semelles sur les traverses **23** sur lesquelles vont venir reposer les longs rails nouveaux **22** ;
- un poste de travail **106,** porté par le premier véhicule **131** et disposé en aval des moyens de maintien et/ou de correction **113** de la température de référence situés au niveau de la zone **Z3,** est configuré pour ramasser les anciennes semelles démontées par le poste de travail **104** ;
- un poste de travail **107,** porté par le premier véhicule **131** et disposé en aval du poste de travail **106** de ramassage des anciennes semelles, configuré pour mettre en place les attaches ; et
- un poste de travail **108,** porté par le premier véhicule **131** et disposé en aval poste de travail **107** de mise en place des attaches, configuré pour fixer les attaches des rails et ainsi fixer lesdits rails aux traverses **23,** de sorte qu'une portion attachée **P2** de la voie ferrée **20** est bloquée par les attaches.

De cette manière un rail nouveau est neutralisé dans un état détaché. Bien entendu, ces postes de travail peuvent être sensiblement déplacés. Comme décrit, dans une configuration avec une troisième voiture **133,** c'est cette voiture **133** qui peut assurer le retrait des attaches des rails. Une étape de ramassage des attaches est alors de préférence mise en oeuvre directement après leur retrait. Les longs rails nouveaux **22** sont quant à eux attachés soit avec des attaches nouvelles, soit avec des anciennes attaches préalablement retirées puis ramassées, afin d'assurer un recyclage des attaches si leur état le permet.

On notera que par poste de travail est entendu tout poste de travail permettant de recevoir des personnes pour effectuer des opérations manuelles et/ou tout équipement destiné à effectuer ces opérations de façon automatique ou semi-automatique.

Par ailleurs, durant cette deuxième phase **B**, le retrait des attaches, et donc le blocage des attaches ensuite, est mis en oeuvre à partir d'une portion aval à l'extrémité **211'** du rail ancien de jonction **211** comportant l'extrémité **211'** à laquelle doit être raccordée l'extrémité **221'** du premier long rail nouveau **221** et se prolonge jusqu'à une portion amont à l'extrémité **212'** du rail ancien de jonction **212** comportant l'extrémité **212'** à laquelle doit être raccordée l'extrémité **222'** du dernier long rail nouveau **222,** en référence au deuxième sens de circulation **F2.** De cette manière, la pose des longs rails nouveaux se fait à une température de référence, cette pose étant suivie des opérations visant à le fixer ensuite conformément à la température prédéterminée de référence.

Sur la figure 7 est représenté un diagramme illustrant le fonctionnement du convoi ferroviaire **10,** en particulier sa progression le long de la voie ferrée **20** : l'abscisse indiquant l'évolution du temps durant le chantier et l'ordonnée indiquant la position par rapport à la voie ferrée **20.** Une première courbe **C100,** supérieure ici, correspond à la progression du train de travaux **100** et une deuxième courbe **C140,** inférieure à la courbe **C100,** correspond à la progression du véhicule ferroviaire **140** circulant indépendamment et à distance **d** du train de travaux **100.**

Durant la première phase **A** le train de travaux **100** se déplace d'une position **X0** de départ jusqu'à une position **X1** d'arrivée le long de la voie ferrée **20.** Durant ce déplacement suivant le premier sens de circulation **F1,** le train de travaux **100** alterne des étapes **A1** dynamiques, de déchargement des longs rails nouveaux **22** le long de la voie ferrée **20,** et des étapes **A3** statiques, marquant des paliers durant lesquels chaque long rail nouveau est engagé dans des tunnels de guidages du train de travaux pour assurer le bon déchargement de ces longs rails nouveaux **22** le long de la voie ferrée **20.**

En parallèle de la progression du train de travaux **100,** le véhicule ferroviaire **140** évolue par palier en alternant des étapes **A2** statiques de préparation à la soudure et des étapes **A4** dynamiques de déplacement d'un aboutement de deux longs rails nouveaux à un autre aboutement suivant le premier sens de circulation **F1.**

Successivement à la première phase **A,** la deuxième phase **B** se poursuit durant laquelle le train de travaux **100** se déplace de la position **X1** d'arrivée jusqu'à la position **X0** de départ le long de la voie ferrée **20.** Durant ce déplacement suivant le deuxième sens de circulation **F2,** le train de travaux **100** alterne entre des étapes **B3** dynamiques de chargement des rails anciens **21** sur la rame de transport **120** et des étapes **B5** statiques marquant des paliers durant lesquels le rail ancien **21** est coupé durant son chargement de sorte qu'il peut être stocké en une pluralité de tronçons élémentaires sur la rame de transport **120.**

Dans un tel mode de réalisation, des essais ont montré que le train de travaux **100** pouvait évoluer à une vitesse de 2500 m/h pendant la première phase **A,** et à une vitesse de 600 m/h durant la deuxième phase **B**, tout en pouvant évoluer suivant des rayons de travail de 250m et sur des pentes de 40 %o. Un tel procédé suivant l'invention offre également l'avantage de pouvoir être mis en oeuvre si besoin en laissant libre les éventuelles voies ferrées contiguës qui peuvent donc être circulées en toute sécurité.

En parallèle de la progression du train de travaux **100** durant cette deuxième phase **B**, le véhicule ferroviaire **140** évolue par palier en alternant des étapes **B2** de soudure et des étapes **B4** de déplacement d'un aboutement de deux longs rails nouveaux à un autre suivant le deuxième sens de circulation **F2.** Les étapes **B6** et **B7** marquent un déplacement de la machine de soudage **140** et du train de travaux **100,** respectivement, dans la continuité de sa progression et au-delà de la position **X0** de départ afin de garantir la soudure entre les deux extrémités raccordées **212', 222'** en fin de chantier. Les phases initiale **B1** (figures 5A à 5F) et finale **B4** (figures 6A à 6F) de la deuxième phase **B** sont indiquées par des paliers, ce qui est une simplification compte tenu de la très faible vitesse de déplacement du train de travaux **100** durant ces deux phases **A** et **B.** Par ailleurs, un tel procédé permet de mettre en oeuvre simplement et relativement rapidement les opérations de soudage électrique des rails LRS, le démontage et le remontage des attaches des rails, et la neutralisation des rails.

Naturellement, l'invention est décrite dans ce qui précède à titre d'exemple. Il est entendu que l'homme du métier est à même de réaliser différentes variantes de réalisation de l'invention sans pour autant sortir du cadre de l'invention.

Par exemple, la composition du train de travaux peut être différente. La rame de travaux peut comporter seulement deux voitures comme illustré sur les figures 5 et 6 ou trois voitures comme illustré sur les figures 1, 2, 3 et 4. Plus précisément, on peut configurer le train de travaux de sorte à travailler sans le troisième véhicule **133** de travaux du train de travaux **130.** Dans une telle configuration, les attaches de la voie ancienne pourront être démontées avec des outils manuels en amont du convoi ferroviaire, en référence au deuxième sens de circulation **F2,**

Par ailleurs, les rails peuvent être renouvelés en parallèle deux à deux de sorte à renouveler toute la voie ferrée durant les opérations, et/ou successivement le long d'un côté seulement de la voie ferrée de sorte à renouveler les rails d'une seule file. En effet, il peut être envisagé que seuls des rails successifs d'un seul côté de la voie ferrée soient renouvelés, ce qui peut être intéressant sur des tronçons de voie ferrée tels que des tronçons en courbe. En d'autres termes, les procédés de pose initial et/ou final peuvent être mises en oeuvre, comme pour le renouvellement, sur une file de rails de la voie ferrée ou bien concomitamment sur les deux files de rails parallèles de la voie ferrée.

Dans une configuration alternative ou complémentaire, la neutralisation peut être effectuée autrement que par chauffage ou refroidissement, par des contraintes mécaniques de nature à faire subir un étirement des portions de rails correspondant à leur dilatation à cette température de référence. L'état de référence correspond alors à un état de dilation donné en référence, correspondant lui-même à un état de la portion de rail si elle était soumise à cette température de référence.

On peut également envisagée que les première et deuxième phases A et B soient mises en oeuvre en étant espacées dans le temps : la première phase **A** pouvant être mise en oeuvre une nuit, et la deuxième phase **B** pouvant être mise en oeuvre une nuit suivante.

En ce qui concerne le démontage des rails anciens, au lieu d'être chargés sur la rame de transport, les rails anciens pourraient également être déchargés le long de la voie ferrée depuis leur position posée sur les traverses.

Les bogies peuvent également être formés par tout type de train de roues.

Un tel convoi ferroviaire est particulièrement intéressant en ce qu'il permet un renouvellement d'une voie ferrée offrant une immobilisation de la voie ferrée la plus courte possible pour réduire la durée du chantier, tout en garantissant une bonne sécurité de la voie ferrée posée. Bien entendu, il est également possible d'utiliser un tel convoi ferroviaire pour des opérations ne faisant pas intervenir toutes les étapes. Le convoi ferroviaire peut être utilisé pour seulement acheminer et décharger les longs rails nouveaux le long de la voie ferrée depuis la rame de transport, soit à l'extérieur de la voie ferrée, soit à l'intérieur, avec une opération optionnelle de soudage et de mise en place des supports à galets.

## Revendications

1. Procédé initial de pose de longs rails nouveaux (22) d'une voie ferrée (20) par un train de travaux (100) circulant suivant un sens de circulation (F2), le procédé initial étant destiné à être mis en oeuvre durant un procédé de renouvellement de rails anciens (21) de la voie ferrée (20) du type comprenant une phase (B) durant laquelle les longs rails nouveaux (22) sont posés puis fixés sur une structure fixe (23) de la voie ferrée (20) lorsque le train de travaux circule dans le sens de circulation (F2), le procédé initial de pose comprenant :
- une étape de pose d'une partie au moins d'un premier des longs rails nouveaux (221) sur la structure fixe (23) à au moins une extrémité (211') d'un rail ancien de jonction (211) ;
- une étape de raccordement temporaire bout à bout de l'extrémité (211') du rail ancien de jonction (211) avec au moins une extrémité (221') du premier long rail nouveau (221) par au moins un dispositif de raccordement temporaire (30) ;
- une étape de raccordement permanent, par exemple par soudage, des deux extrémités raccordées du rail ancien de jonction (211) et du premier long rail nouveau (221) ;
- -préalablement à l'étape de pose, une étape de chauffage ou de refroidissement de neutralisation à la température de référence, d'au moins une portion d'extrémité (221') du premier long rail nouveau (221), la portion d'extrémité comportant l'extrémité (221') du premier long rail nouveau (221) à laquelle doit être raccordée l'extrémité (211') du rail ancien de jonction (211).

2. Procédé initial de pose de rails selon la revendication 1, **caractérisé en ce qu'**il comprend une étape de neutralisation, de préférence par chauffage ou refroidissement, d'une portion d'extrémité du rail ancien de jonction (211) comportant l'extrémité (211') du rail ancien de jonction (211) à laquelle doit être raccordée la portion d'extrémité (221') du premier long rail nouveau.

3. Procédé initial de pose de rails selon la revendication 1 ou 2, **caractérisé en ce que** l'étape de chauffage ou de refroidissement de neutralisation de la portion d'extrémité du rail ancien de jonction est effectuée par transfert ou d'isolation thermique, lesquels comprennent de préférence une source de rayonnement infrarouge pour chauffer ladite portion d'extrémité du rail ancien de jonction à la température de référence.

4. Procédé initial de pose de rails selon l'une quelconque des revendications précédentes, **caractérisé en ce que** préalablement à l'étape de raccordement temporaire bout à bout de l'extrémité (211') du rail ancien de jonction (211) avec l'extrémité (221') du premier long rail nouveau (221) par le dispositif de raccordement temporaire (30), une étape de coupe du rail ancien de jonction (211) est effectuée pour former l'extrémité (211') du rail ancien de jonction (211) à raccorder.

5. Procédé initial de pose de rails selon l'une quelconque des revendications précédentes, **caractérisé en ce que** le dispositif de raccordement temporaire (30) comprend au moins une éclisse ou un tire-rail.

6. Procédé initial de pose de rails selon l'une quelconque des revendications précédentes, **caractérisé en ce que** préalablement ou ultérieurement à l'étape de raccordement temporaire bout à bout de l'extrémité (211') du rail ancien de jonction (211) avec l'extrémité (221') du premier long rail nouveau (221) par le dispositif de raccordement temporaire (30), lesdites extrémités (211', 221') subissent une étape de préparation en vue de l'étape de raccordement permanent, par exemple une étape d'usinage par abrasion.

7. Procédé final de pose de longs rails nouveaux (22) d'une voie ferrée (20) par un train de travaux (100) circulant suivant un sens de circulation (F2), le procédé final étant destiné à être mis en oeuvre durant un procédé de renouvellement de rails anciens (21) de la voie ferrée (20) du type comprenant une phase (B) durant laquelle les longs rails nouveaux (22) sont posés puis fixés sur une structure fixe (23) de la voie ferrée (20) lorsque le train de travaux circule dans le sens de circulation (F2), le procédé final de pose comprenant :
- une étape de pose d'une partie au moins d'un dernier des longs rails nouveaux (222) sur la structure fixe (23) à au moins une extrémité (212') d'un rail ancien de jonction (212) ;
- une étape de raccordement temporaire bout à bout d'une extrémité (222') du dernier long rail nouveau (222) avec au moins l'extrémité (212') du rail ancien de jonction (212) par au moins un dispositif de raccordement temporaire (30) ;
- une étape de raccordement permanent, par exemple par soudage, des deux extrémités raccordées du rail ancien de jonction (212) et du dernier long rail nouveau (222) ;
- -préalablement à l'étape de pose, une étape de chauffage ou de refroidissement de neutralisation à la température de référence, d'au moins une portion d'extrémité (222') du dernier long rail nouveau (222), la portion d'extrémité comportant l'extrémité (222') du dernier long rail nouveau (222) à laquelle doit être raccordée l'extrémité (212') du rail ancien de jonction (212).

8. Procédé final selon la revendication 7, **caractérisé en ce qu'**il comprend une étape de neutralisation, de préférence par chauffage ou refroidissement, d'une portion d'extrémité (212') du rail ancien de jonction (212) comportant l'extrémité (212') du rail ancien de jonction à laquelle doit être raccordée la portion d'extrémité du dernier long rail nouveau (222).

9. Procédé de renouvellement de rails anciens (21) d'une voie ferrée (20) du type comprenant une phase (B) durant laquelle les longs rails nouveaux (22) sont posés puis fixés sur une structure fixe (23) de la voie ferrée (20) par un train de travaux (100) circulant dans un sens de circulation (F2), le procédé de renouvellement étant **caractérisé en ce que** la phase (B) est initié par le procédé initial de pose de longs rails nouveaux (22) selon l'une quelconque des revendications 1 à 6, et/ou finalisé par le procédé final de pose de longs rails nouveaux (22) selon la revendication 7 ou 8.

## Patentansprüche

1. Anfängliches Verfahren zum Verlegen neuer Langschienen (22) eines Gleises (20) durch einen in einer Bewegungsrichtung (F2) fahrenden Arbeitszug (100), wobei das anfängliche Verfahren bei einem derartigen Austauschverfahren für alte Schienen (21) des Gleises (20) eingesetzt wird, dass es eine Phase (B) umfasst, in der die neuen Langschienen (22) verlegt und dann auf einer festen Struktur (23) des Gleises (20) befestigt werden, wenn der Arbeitszug in Bewegungsrichtung (F2) fährt, wobei das anfängliche Verlegungsverfahren umfasst:
- einen Schritt des Verlegens eines Teils mindestens einer ersten der neuen Langschienen (221) auf der festen Struktur (23) bis zu mindestens einem Ende (211') einer alten Verbindungsschiene (211);
- einen Schritt des temporären Stoßverbindens des Endes (211') der alten Verbindungsschiene (211) mit mindestens einem Ende (221') der ersten neuen Langschiene (221) durch mindestens eine temporäre Verbindungsvorrichtung (30);
- einen Schritt des dauerhaften Verbindens, beispielsweise durch Schweißen, der beiden miteinander verbundenen Enden der alten Verbindungsschiene (211) und der ersten neuen Langschiene (221);
- vor
dem Schritt des Verlegens, einem Schritt des Erwärmens oder Abkühlens mindestens eines Endabschnitt (221') der ersten neuen Langschiene (221) zum Neutralisieren auf die Referenztemperatur, wobei der Endabschnitt das Ende (221') der ersten neuen Langschiene (221) umfasst, mit dem das Ende (211') der alten Verbindungsschiene (211) verbunden werden soll.

2. Anfängliches Verfahren zum Verlegen von Schienen nach Anspruch 1, **dadurch gekennzeichnet, dass** es einen Schritt des Neutralisierens, vorzugsweise durch Erwärmen oder Abkühlen, eines Endabschnitts der alten Verbindungsschiene (211) umfasst, der das Ende (211') der alten Verbindungsschiene (211) umfasst, mit dem der Endabschnitt (221') der ersten neuen Langschiene verbunden werden soll.

3. Anfängliches Verfahren zum Verlegen von Schienen nach Anspruch 1 oder 2, **dadurch gekennzeichnet, dass** der Schritt des Erwärmens oder Abkühlens zum Neutralisieren des Endabschnitts der alten Verbindungsschiene durch Wärmeübertragung oder -isolierung durchgeführt wird, vorzugsweise umfassend eine Infrarotstrahlungsquelle zum Erwärmen des Endabschnitts der alten Verbindungsschiene auf die Referenztemperatur.

4. Anfängliches Verfahren zum Verlegen von Schienen nach einem der vorangehenden Ansprüche, **dadurch gekennzeichnet, dass** vor dem Schritt des temporären Stoßverbindens des Endes (211') der alten Verbindungsschiene (211) mit dem Ende (221') der ersten neuen Langschiene (221) durch die temporäre Verbindungsvorrichtung (30) ein Schritt des Schneidens der alten Verbindungsschiene (211) durchgeführt wird, um das Ende (211') der alten zu verbindenden Verbindungsschiene (211) zu formen.

5. Anfängliches Verfahren zum Verlegen von Schienen nach einem der vorhergehenden Ansprüche, **dadurch gekennzeichnet, dass** die temporäre Verbindungseinrichtung (30) mindestens eine Lasche oder einen Schienenzieher umfasst.

6. Anfängliches Verfahren zum Verlegen von Schienen nach einem der vorhergehenden Ansprüche, **dadurch gekennzeichnet, dass** an den Enden (211', 221') vor oder nach dem Schritt des temporären Stoßverbindens des Endes (211') der alten Verbindungsschiene (211) mit dem Ende (221') der ersten neuen Langschiene (221) durch die temporäre Verbindungsvorrichtung (30) ein Vorbereitungsschritt im Hinblick auf den Schritt des dauerhaften Verbindens, beispielsweise einen Schleifbearbeitungsschritt, erfolgt.

7. Abschließendes Verfahren zum Verlegen von neuen Langschienen (22) eines Gleises (20) durch einen in einer Bewegungsrichtung (F2) fahrenden Arbeitszug (100), wobei das abschließende Verfahren bei einem derartigen Austauschverfahren für alte Schienen (21) des Gleises (20) eingesetzt wird, dass es eine Phase (B) umfasst, in der die neuen Langschienen (22) verlegt und dann auf einer festen Struktur (23) des Gleises (20) befestigt werden, wenn der Arbeitszug in Bewegungsrichtung (F2) fährt, wobei das abschließende Verlegungsverfahren umfasst:
- einen Schritt des Verlegens eines Teils mindestens einer letzten der neuen Langschienen (222) auf der festen Struktur (23) zu mindestens einem Ende (212') einer alten Verbindungsschiene (212);
- einen Schritt des temporären Stoßverbindens eines Endes (222') der letzten neuen Langschiene (222) mit mindestens dem Ende (212') der alten Verbindungsschiene (212) durch mindestens eine temporäre Verbindungsvorrichtung (30);
- einen Schritt des dauerhaften Verbindens, beispielsweise durch Schweißen, der beiden verbundenen Enden der alten Verbindungsschiene (212) und der letzten neuen Langschiene (222);
- vor
dem Schritt des Verlegens, einem Schritt des Erwärmens oder Abkühlens mindestens eines Endabschnitt s(222') der letzten neuen Langschiene (222) zum Neutralisieren auf die Referenztemperatur, wobei der Endabschnitt das Ende (222') der letzten neuen Langschiene (222) umfasst, mit dem das Ende (212') der alten Verbindungsschiene (212) verbunden werden soll.

8. Abschließendes Verfahren nach Anspruch 7,
**dadurch gekennzeichnet, dass** es einen Schritt des Neutralisierens, vorzugsweise durch Erwärmen oder Abkühlen, eines Endabschnitts (212') der alten Verbindungsschiene (212) umfasst, der das Ende (212') der alten Verbindungsschiene umfasst, mit dem der Endabschnitt der letzten neuen Langschiene (222) verbunden werden soll.

9. Austauschverfahren für alte Schienen (21) eines Gleises (20) derartig, dass es eine Phase (B) umfasst, in der die neuen Langschienen (22) durch einen Arbeitszug (100), der in einer Bewegungsrichtung (F2) fährt, verlegt und dann auf einer festen Struktur (23) des Gleises (20) befestigt werden, wobei das Austauschverfahren **dadurch gekennzeichnet ist, dass** die Phase (B) durch das anfängliche Verfahren zum Verlegen langer neuer Schienen (22) nach einem der Ansprüche 1 bis 6 eingeleitet wird, und/oder durch das abschließende Verfahren zum Verlegen neuer Langschienen (22) gemäß Anspruch 7 oder 8 abgeschlossen wird.

## Claims

1. Initial method for laying new long rails (22) of a railway track (20) by means of a work train (100) travelling in a direction of travel (F2), the initial method being intended to be implemented during a process for replacing old rails (21) of the railway track (20) of the type comprising a phase (B) during which the new long rails (22) are laid and subsequently fastened to a fixed structure (23) of the railway track (20) when the work train is travelling in said direction of travel (F2), the initial laying method comprising:
- a step of laying at least one portion of a first of the new long rails (221) on the fixed structure (23) at at least one end (211') of an old joining rail (211);
- a temporary end-to-end connection step for connecting the end (211') of the old joining rail (211) to at least one end (221') of the first new long rail (221) by means of at least one temporary connection device (30);
- a step of permanent connection, for example by welding, of the two connected ends of the old joining rail (211) and the first new long rail (221);
- prior to the laying step, a step of heating or cooling, for neutralizing to the reference temperature, at least one end portion (221') of the first new long rail (221), the end portion comprising the end (221') of the first new long rail (221) to which the end (211') of the old joining rail (211) is required to be connected.

2. Initial method for laying rails according to claim 1, **characterized in that** it comprises a step of neutralizing, preferably by heating or cooling, an end portion of the old joining rail (211) comprising the end (211') of the old joining rail (211) to which the end portion (221') of the first new long rail is required to be connected.

3. Initial method for laying rails according to either claim 1 or claim 2, **characterized in that** the step of heating or cooling for neutralizing the end portion of the old joining rail is performed by heat transfer or insulation means which preferably comprise an infrared radiation source for heating said end portion of the old joining rail to the reference temperature.

4. Initial method for laying rails according to any of the preceding claims, **characterized in that**, prior to the step of temporary end-to-end connection of the end (211') of the old joining rail (211) to the end (221') of the first new long rail (221) by the temporary connection device (30), a step of cutting the old joining rail (211) is performed, in order to form the end (211') of the old joining rail (211) which is to be connected.

5. Initial method for laying rails according to any of the preceding claims, **characterized in that** the temporary connection device (30) comprises at least one fishplate or rail driftpin.

6. Initial method for laying rails according to any of the preceding claims, **characterized in that**, prior to or following the step of temporary end-to-end connection of the end (211') of the old joining rail (211) to the end (221') of the first new long rail (221) by the temporary connection device (30), said ends (211', 221') undergoing a preparation step in view of the permanent connection step, for example a step of abrasive machining.

7. Final method for laying new long rails (22) of a railway track (20) by means of a work train (100) travelling in a direction of travel (F2), the final method being intended to be implemented during a process for replacing old rails (21) of the railway track (20) of the type comprising a phase (B) during which the new long rails (22) are laid and subsequently fastened to a fixed structure (23) of the railway track (20) when the work train is travelling in said direction of travel (F2), the final laying method comprising:
- a step of laying at least one portion of a last of the new long rails (222) on the fixed structure (23) at at least one end (212') of an old joining rail (212);
- a temporary end-to-end connection step for connecting an end (222') of the last new long rail (222) to at least the end (212') of the old joining rail (212) by means of at least one temporary connection device (30);
- a step of permanent connection, for example by welding, of the two connected ends of the old joining rail (212) and the last new long rail (222);
- prior to the laying step, a step of heating or cooling, for neutralizing to the reference temperature, at least one end portion (222') of the last new long rail (222), the end portion comprising the end (222') of the last new long rail (222) to which the end (212') of the old joining rail (212) is required to be connected.

8. Final method according to claim 7, **characterized in that** it comprises a step of neutralizing, preferably by heating or cooling, an end portion (212') of the old joining rail (212) comprising the end (212') of the old joining rail to which the end portion of the last new long rail (222) is required to be connected.

9. Method for replacing old rails (21) of a railway track (20) of the type comprising a phase (B) during which the new long rails (22) are laid and subsequently fastened to a fixed structure (23) of the railway track (20) by a work train (100) travelling in a direction of travel (F2), the replacement method being **characterized in that** the phase (B) is initiated by the initial method for laying new long rails (22) according to any of claims 1 to 6, and/or finalized by the final method for laying new long rails (22) according to either claim 7 or claim 8.
